# EUROPÄISCHE PATENTSCHRIFT

(11) **EP 1 264 322 B1**
(45) Veröffentlichungstag und Bekanntmachung des Hinweises auf die Patenterteilung: **09.05.2007**
(21) Anmeldenummer: 01925359.0
(22) Anmeldetag: 28.02.2001
(51) Int. Cl.: H01H 1/54

(54) **KONTAKTSYSTEM FÜR EIN NIEDERSPANNUNGSSCHALTGERÄT**
CONTACT SYSTEM FOR A LOW-VOLTAGE SWITCH DEVICE
SYSTEME DE CONTACTS POUR UN APPAREIL DE COUPURE A BASSE TENSION

(30) Priorität: 11.03.2000 DE 10011985
(43) Veröffentlichungstag der Anmeldung: 11.12.2002
(73) Patentinhaber: Moeller GmbH, 53115 Bonn (DE)
(72) Erfinder: HÄNDLER, Kurt, 53119 Bonn (DE); KOCH, Detlef, 50996 Köln (DE); NÜRENBERG, Klaus-Dieter, 53639 Königswinter (DE); STAMMBERGER, Hartwig, 53347 Alfter (DE); BALZER, Hermann, 85457 Wörth-Hofsindelding (DE); ZABROCKI, Bogdan, 53819 Neunkirchen-Seelscheid (DE); WILLERSCHEIDT, Peter, 53424 Remagen (DE); BOLZ, Jakob, 53127 Bonn (DE)
(86) Internationale Anmeldenummer: PCT/EP2001/002210
(87) Internationale Veröffentlichungsnummer: WO 2001/069616

(56) Entgegenhaltungen:
- WO-A-97/27602
- DE-A- 19 617 136
- US-A- 4 025 886

## Beschreibung

### Technisches Gebiet

Die Erfindung betrifft ein Kontaktsystem für ein Niederspannungsschaltgerät nach dem Oberbegriff von Anspruch 1. Derartige Kontaktsysteme finden Anwendung in elektromagnetischen Schützen und in ein- oder mehrpoligen Schutzschaltern wie Leitungsschutzschaltern, Motorschutzschaltem und kleinen Leistungsschaltern.

### Stand der Technik

Bekannte Kontaktsysteme bestehen aus einer beweglichen Kontaktbrücke mit einem Paar von endseitigen beweglichen Kontakten und einem Paar von festen Kontakten, die einzeln an festen Kontaktelemente befestigt sind. Bei diesen Kontaktsystemen werden Maßnahmen getroffen, um bei höheren Überströmen oder Kurzschlussströmen eine frühzeitige Kontaktöffnung infolge der bei diesen hohen Strömen und entgegen den Kontaktkraftfedern wirkenden elektrodynamischen Abstoßungskräften zwischen den Kontakten zu verhindern, damit es nicht zum Verschweißen der Kontakte kommen kann. Dazu wird ein Hilfsmagnetsystem von dem durch die Kontakte fließenden Strom beaufschlagt, der ab einem bestimmten Stromwert, der noch unterhalb der elektrodynamischen Abhebegrenze der Kontaktbrücke liegt, eine mit zunehmendem Strom ansteigende Kraft erzeugt, die für eine zusätzliche Kontaktkraft verwendet wird. Nach WO97/27602 A1 ist der bewegliche Eisenkern des Hilfsmagnetsystems mit dem Kontaktbrückenträger verbunden und verläuft in der Kraftwirkungslinie des Hauptmagnetsystems, das über den Kontaktbrückenträger die Kontakte ein- und ausschaltet. Nach US-PS 4 513 270 ist das Hilfsmagnetsystem in das Kontaktsystem integriert, in dem ein mit der Kontaktbrücke verbundenes weichmagnetisches Stück die Funktion des beweglichen Ankers und ein am Kontaktbrückenträger befestigtes weichmagnetisches U-Stück als Magnetjoch wirkt. Von Nachteil bei den bekannten Kontaktsystemen ist die Abhängigkeit der magnetischen Kontaktkraftverstärkung von der momentanen Höhe und dem Kurvenverlauf des Über- oder Kurzschlussstromes. Bei einem Kontaktsystem nach DE 196 17 136 A1 bewirkt ein mit einem vom Kontaktstrom beaufschlagten Hilfsmagnetsystem verbundener Hebel ab einem bestimmten Überstrom durch die Kontakte eine zusätzliche Kontaktkraft auf die Kontaktbrücke.

### Darstellung der Erfindung

Der Erfindung liegt daher die Aufgabe zugrunde, die Sicherheit gegen ein unbeabsichtigtes Aufschleudem der Kontakte zu verbessern.

Ausgehend von einem Kontaktsystem der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Beim Überschreiten des für das Hilfsmagnetsystem vorbestimmten Ansprechstromes, der noch unterhalb der elektrodynamischen Abhebegrenze für die Kontaktbrücke liegt, wird durch die anfängliche Ankerbewegung und danach unabhängig vom weiteren Verlauf des Stromes ein Zuhaltemittel mit der Kontaktbrücke zuhaltend in Verbindung gebracht, wodurch bei weiterem Stromanstieg in der Hauptstrombahn ein ungewolltes Öffnen der Kontakte verhindert wird, selbst dann, wenn der Strom nach einem Nulldurchgang wieder kräftig ansteigt. Die Bewegung des beaufschlagten Zuhaltemittels erfolgt quer zur Bewegungsrichtung der Kontaktbrücke. Eine bleibende Zuhaltung wird durch eine klemmende Wirkverbindung zwischen Zuhaltemittel und Kontaktbrücke erreicht. Erfindungsgemäße Kontaktsysteme mehrpoliger Schaltgeräte sind üblicherweise mit jeweils einem zugehörigen Hilfsmagnetsystem und Zuhaltemittel versehen.

Nach Beseitigung des Störfalles ist das Zuhaltemittel vorteilhaft mittels an sich bekannter Rückstellmittel in seine Ausgangslage zurückzubringen. Die Rückstellmittel können vorteilhaft mit dem Kontaktantrieb, beispielsweise einem Schaltknebel, einem Schaltschloss oder einem Hauptmagnetsystem, gekoppelt sein oder manuell von der Außenseite des Schaltgerätes bedient werden.

Das Zuhaltemittel kann im Schaltgerät linear oder bogenförmig gelagert sein, wobei zur Gewährleistung der Zuhaltung selbstredend gegen die Kraft der elektrodynamischen Kontaktöffnung eine ausreichende Abstützung des Zuhaltemittels, beispielsweise in einer geeigneten Gegenlagerung im Gehäuse des Schaltgerätes, zu erfolgen hat. Die selbstklemmende Wirkung des Zuhaltemittels wird vorteilhaft durch eine keilförmige Ausgestaltung an seinem kontaktnahen Ende oder durch sein spitzwinkliges Auflaufen auf die Oberfläche der Kontaktbrücke erreicht. Um eine gleichverteilte Zuhaltekraft auf beide Hälften des Brückenkontaktes aufzubringen, ist das Zuhaltemittel an seinem kontaktnahen Ende gabelförmig ausgebildet.

Als Hilfsmagnetsystem ist zweckmäßig ein Klappankersystem oder ein Tauchankersystem zu verwenden.

Es ist für die zuhaltende Wirkung des Zuhaltemittels ausreichend, wenn dieser lose mit dem Magnetanker in der Weise gekoppelt ist, dass beim Ansprechen des Magnetankers das Zuhaltemittel eine Beschleunigung in Richtung Kontaktbrücke erfährt. Es ist für etliche Anwendungsfälle jedoch vorteilhaft, wenn das Zuhaltemittel fest mit dem Magnetanker gekoppelt ist. Um eine Klemmwirkung zwischen Zuhaltemittel und Kontaktbrücke zu erreichen, muss hierbei die Klemmkraft größer als die Rückstellkraft des Magnetankers sein.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: ein erfindungsgemäßes Kontaktsystem in Längsschnittdarstellung gemäß Linie I-I in Fig. 2;
- Figur 2:: das Kontaktsystem in Querschnittdarstellung gemäß Linie II-II in Fig. 1 und
- Figur 3:: das Kontaktsystem in Längsschnittdarstellung gemäß Linie III-111 in Fig. 2.

### Bester Weg zur Ausführung der Erfindung

Das im geschlossenen Zustand dargestellte Kontaktsystem enthält eine bewegliche Kontaktbrücke 2 mit einem Paar von beweglichen Kontakten 4, 6 und einem Paar feststehender Kontaktelemente 8, 10 mit jeweils einem feststehenden Kontakt 12, 14. Die Kontaktbrücke 2 und die Kontaktelemente 8, 10 sind in einem Gehäuse 16 des Schaltgerätes so angeordnet, dass sich jeweils einer der beweglichen Kontakte 4 bzw. 6 einem der feststehenden Kontakte 12 bzw. 14 gegenüber befindet. Die Kontaktbrücke 2 ist in einem im Gehäuse 16 längsverschieblich gelagerten Kontaktbrückenträger 18 gelagert, wobei sie durch eine ebenfalls im Kontaktbrückenträger 18 gelagerte Kontaktdruckfeder 20 in Richtung zu den Kontaktelementen 8, 10 beaufschlagt wird. Der Kontaktbrückenträger 18 ist mit einem nicht dargestellten Kontaktantrieb, beispielsweise einem Schaltschloss oder einem Hauptmagnetsystem verbunden, um die Kontaktepaare 4, 12 und 6, 14 zu schließen oder zu öffnen. In einem mehrpoligen Schaltgerät trägt der Kontaktbrückenträger 18 mehrere, gleichartigen Kontaktsystemen zugeordnete Kontaktbrücken 2.

Im geschlossenen Zustand der dargestellten Hauptstrombahn verläuft der Strom von dem in der in Fig. 1 links verlaufenden feststehenden Kontaktelement 8 über das Kontaktepaar 4, 12, über die bewegliche Kontaktbrücke 2 und über das Kontaktepaar 6, 14 zu dem rechts verlaufenden feststehenden Kontaktelement 10. Von dort verläuft der Strom über die Magnetspule 24 eines Hilfsmagnetsystems 22. Das Hilfsmagnetsystem 22 ist als Klappankersystem aufgebaut und besteht weiterhin aus einem im Gehäuse 16 festgelegten U-förmigen Magnetjoch 26 und einem an dessen Polenden schwenkbar gelagerten Magnetanker 28 aus Weicheisen. Der Magnetanker 28 wird in Richtung der dargestellten Ausgangslage durch eine Zugfeder 30 beaufschlagt. Der Magnetanker 28 ist in Verlängerung mit einem Zuhaltemittel 32 aus Formmasse verbunden. Beiderseits der Kontaktdruckfeder 20 ist das Zuhaltemittel 32 mit Gabelenden 34, 36 versehen, die in Richtung zur Kontaktbrücke 2 weisen. Die Gabelenden 34, 36 verjüngen sich in Richtung zur Kontaktbrücke 2 keilförmig. Senkrecht zur Ebene des Magnetankers 28 ist das Zuhaltemittel 32 mit einem von den Gabelenden 34, 36 fortweisenden stabförmigen Rückstellmittel 38 versehen.

Das Kontaktsystem arbeitet beim Auftreten eines hohen Überstromes, beispielsweise eines Kurzschlussstromes, in der Hauptstrombahn folgendermaßen: Der ansteigende Überstrom führt zum Ansprechen des Hilfsmagnetsystems 2, d.h. zum Anziehen des Magnetankers 28 an das Magnetjoch 26 entgegen der Kraftwirkung der Zugfeder 30. Mit der Bewegung des Magnetankers 28 verschwenkt das Zuhaltemittel 32 in Richtung zur Kontaktbrücke 2. Die bisher vor der Kontaktbrücke 2 stehenden Gabelenden 34, 36 des Zuhaltemittels 32 schieben sich unter Beschreibung einer kreisbogenförmigen Bahn mit ihren keilförmigen Enden reibschlüssig über die Kontaktbrücke 2. Das geschieht bereits bei einem Stromwert des ansteigenden Überstromes, bevor es durch weiteren Stromanstieg zu einem elektrodynamischen Abheben der Kontaktbrücke 2 mit ihren beweglichen Kontakten 4, 6 von den feststehenden Kontakten 12, 14 kommen kann. Von einem Teil des Gehäuses 16 wird das Zuhaltemittel 32 dabei entgegen der elektrodynamischen Kraftwirkung auf die Kontaktbrücke 2 abgestützt. An anderer Stelle, beispielsweise durch einen mit dem Schaltgerät in Reihe geschalteten Leistungsschalter, wird der Überstrom abgeschaltet. Das Zuhaltemittel 32 bleibt weiterhin über seine Gabelenden 34, 36 mit der Kontaktbrücke 2 verklemmt, solange er nicht durch manuelle Betätigung des Rückstellmittels 38 im Gegenuhrzeigersinn in die in Fig. 2 gezeigte Ausgangslage zurückgebracht wird. Des Rückstellmittel 32 kann alternativ auch mit einem Betätigungsmechanismus des Schaltgerätes gekoppelt sein. In seiner Ausgangslage behindert das Zuhaltemittel 32 nicht das gewollte Öffnen und Schließen des Kontaktsystems über den Kontaktantrieb.

## Patentansprüche

1. Kontaktsystem für ein Niederspannungsschaltgerät, pro Hauptstrombahn bestehend aus
- einer beweglichen Kontaktbrücke (2) mit einem Paar beweglicher Kontakte (4; 6),
- einem Paar feststehender Kontaktelemente (8; 10), die mit je einem feststehenden Kontakt (12; 14) versehen sind,
- einem Kontaktbrückenträger (18), der von einem Kontaktantrieb betätigbar ist, um die beweglichen Kontakte (4; 6) paarweise mit den gegenüberstehenden feststehenden Kontakten (12; 14) unter Beaufschlagung durch wenigstens eine Kontaktdruckfeder (20) in und außer Verbindung zu bringen, und
- einem Hilfsmagnetsystem (22), das aus einer in der Hauptstrombahn angeordneten Magnetspule (24), einem feststehenden Magnetjoch (26) und einem beweglichen Magnetanker (28), der ab einem Überstrom unterhalb der elektrodynamischen Abhebegrenze der Kontaktbrücke (2) anspricht, besteht,
**dadurch gekennzeichnet, dass**
- ein vom Magnetanker (28) beaufschlagbares Zuhaltemittel (32) im wesentlichen quer zur Bewegungsrichtung der Kontaktbrücke (2) und klemmend über die Kontaktbrücke (2) bringbar gelagert ist.

2. Kontaktsystem nach Anspruch 1, **dadurch gekennzeichnet, dass** das Zuhaltemittel (32) über Rückstellmittel (38) in seine Ausgangslage bringbar ist.

3. Kontaktsystem nach Anspruch 1, **dadurch gekennzeichnet, dass** die Rückstellmittel (38) mit dem Kontaktantrieb wirkverbunden sind.

4. Kontaktsystem nach Anspruch 1, **dadurch gekennzeichnet, dass** die Rückstellmittel (38) manuell betätigbar sind.

5. Kontaktsystem nach Anspruch 1, **dadurch gekennzeichnet, dass** das Zuhaltemittel (32) geradlinig verschiebbar gelagert ist.

6. Kontaktsystem nach Anspruch 1, **dadurch gekennzeichnet, dass** das Zuhaltemittel (32) bogenförmig verschiebbar gelagert ist.

7. Kontaktsystem nach Anspruch 1 oder 2, **dadurch gekennzeichnet, dass** das Zuhaltemittel (32) an seinem der Kontaktbrücke (2) zugewandten Ende keilförmig ausgebildet ist.

8. Kontaktsystem nach Anspruch 1, **dadurch gekennzeichnet, dass** das Zuhaltemittel (32) in einem spitzen Winkel zur Erstreckungsebene der Kontaktbrücke (2) verschieblich ist.

9. Kontaktsystem nach Anspruch 1, **dadurch gekennzeichnet, dass** das Zuhaltemittel (32) an seinem der Kontaktbrücke (2) zugewandten Ende gabelförmig ausgebildet ist.

10. Kontaktsystem nach Anspruch 1, **dadurch gekennzeichnet, dass** das Hilfsmagnetsystem (20) ein Klappankersystem ist.

11. Kontaktsystem nach Anspruch 1, **dadurch gekennzeichnet, dass** das Hilfsmagnetsystem (20) ein Tauchankersystem ist.

12. Kontaktsystem nach Anspruch 1, **dadurch gekennzeichnet, dass** das Zuhaltemittel (32) mit dem Magnetanker (28) verbunden ist.

## Claims

1. A contact system for a low voltage switching device, consisting for each main circuit of
a movable contact bridge (2) with a pair of movable contacts (4; 6),
a pair of stationary contact elements (8; 10), which are each provided with a stationary contact (12; 14),
a contact bridge carrier (18), which may be actuated by a contact drive in order to bring the movable contacts (4; 6) in pairs into and out of connection with the opposing stationary contacts (12; 14) under loading by at least one contact pressure spring (20), and
an auxiliary magnet system (22), which consists of a magnet coil (24) arranged in the main circuit, a stationary magnet yoke (26) and a movable magnet armature (28), which responds from an overcurrent below the electrodynamic lift-off limit of the contact bridge (2),
**characterised in that**
a closing means (32), on which the magnet armature (28) may act, is mounted so as to be capable of being brought substantially transversely of the direction of movement of the contact bridge (2) and in clamping manner over the contact bridge (2).

2. A contact system according to claim 1, **characterised in that** the closing means (32) may be brought into its starting position by means of resetting means (38).

3. A contact system according to claim 1, **characterised in that** the resetting means (38) are operatively connected with the contact drive.

4. A contact system according to claim 1, **characterised in that** the resetting means (38) are manually actuatable.

5. A contact system according to claim 1, **characterised in that** the closing means (32) is mounted so as to be displaceable in a straight line.

6. A contact system according to claim 1, **characterised in that** the closing means (32) is mounted so as be displaceable in curvilinear manner.

7. A contact system according to claim 1 or 2, **characterised in that** the closing means (32) is wedge-shaped at its end facing the contact bridge (2).

8. A contact system according to claim 1, **characterised in that** the closing means (32) is displaceable at an acute angle to the plane of extension of the contact bridge (2).

9. A contact system according to claim 1, **characterised in that** the closing means (32) is fork-shaped at its end facing the contact bridge (2).

10. A contact system according to claim 1, **characterised in that** the auxiliary magnet system (20) is a clapper armature system.

11. A contact system according to claim 1, **characterised in that** the auxiliary magnet system (20) is a solenoid plunger system.

12. A contact system according to claim 1, **characterised in that** the closing means (32) is connected to the magnet armature (28).

## Revendications

1. Système de contacts pour un appareil de commutation basse tension, comprenant par trajet de courant principal
un pont de contact mobile (2) avec une paire de contacts mobiles (4; 6);
une paire d'éléments de contact fixes (8; 10) comportant respectivement un contact fixe (12; 14);
un support du pont de contact (18), pouvant être actionné par un entraînement des contacts pour connecter et déconnecter par paires les contacts mobiles (4; 6) avec les contacts fixes opposés (12; 14), avec une sollicitation par au moins un ressort de compression de contact (20);
un système magnétique auxiliaire (22), comprenant une bobine magnétique (24) agencée dans le trajet principal de courant, une culasse d'aimant fixe (26) et une armature d'aimant mobile (28), réagissant à partir d'une surintensité au-dessous de la limite de levage du pont de contact (2); et
**caractérisé en ce que**
un moyen de fermeture (32) pouvant être sollicité par l'armature de l'aimant (28) est agencé pour l'essentiel transversalement à la direction du déplacement du pont de contact (2) et peut être serré au-dessus du pont de contact (2).

2. Système de contacts selon la revendication 1, **caractérisé en ce que** le moyen de fermeture (32) peut être déplacé dans sa position de départ par des moyens de rappel (38).

3. Système de contacts selon la revendication 1, **caractérisé en ce que** les moyens de rappel (38) sont accouplés en service à l'entraînement de contacts.

4. Système de contacts selon la revendication 1, **caractérisé en ce que** les moyens de rappel (38) peuvent être actionnés manuellement.

5. Système de contacts selon la revendication 1, **caractérisé en ce que** le moyen de fermeture (32) est agencé de sorte à pouvoir être déplacé en ligne droite.

6. Système de contacts selon la revendication 1, **caractérisé en ce que** le moyen de fermeture (32) est agencé de sorte à pouvoir être déplacé en forme d'arc.

7. Système de contacts selon les revendications 1 ou 2, **caractérisé en ce que** le moyen de fermeture (32) a une forme en coin au niveau de son extrémité orientée vers le pont de contact (2).

8. Système de contacts selon la revendication 1, **caractérisé en ce que** le moyen de fermeture (32) peut être déplacé à un angle aigu par rapport au plan d'extension du pont de contact (2).

9. Système de contacts selon la revendication 1, **caractérisé en ce que** le moyen de fermeture (32) a une forme en fourche au niveau de son extrémité orientée vers le pont de contact (2).

10. Système de contacts selon la revendication 1, **caractérisé en ce que** le système magnétique auxiliaire (20) est constitué par un système à armature battante.

11. Système de contacts selon la revendication 1, **caractérisé en ce que** le système magnétique auxiliaire (20) est constitué par un système à noyau plongeur.

12. Système de contacts selon la revendication 1, **caractérisé en ce que** le moyen de fermeture (32) est relié à l'armature de l'aimant (28).
